# EUROPÄISCHE PATENTSCHRIFT

(11) **EP 2 644 063 B1**
(45) Veröffentlichungstag und Bekanntmachung des Hinweises auf die Patenterteilung: **04.07.2018**
(21) Anmeldenummer: 12161666.8
(22) Anmeldetag: 28.03.2012
(51) Int. Cl.: A47G 29/12, H04M 11/02

(54) **Modulares Montagesystem**
Modular assembly system
Système de montage modulaire

(43) Veröffentlichungstag der Anmeldung: 02.10.2013
(73) Patentinhaber: Gira Giersiepen GmbH & Co. Kg, 42477 Radevormwald (DE)
(72) Erfinder: Schieffer, Klaus, 51375 Leverkusen (DE)
(74) Vertreter: Patent- und Rechtsanwälte Dr. Solf & Zapf

(56) Entgegenhaltungen:
- EP-A1- 2 375 520
- EP-A2- 0 878 988
- DE-A1- 3 108 056
- DE-A1- 19 918 892

## Beschreibung

Die vorliegende Erfindung betrifft ein modulares Montagesystem, wie ein System zur Türkommunikation, umfassend einen Träger und mindestens eine erste Funktionseinheit und mindestens eine zweite Funktionseinheit, die jeweils in einer Ausnehmung des Trägers in einem aus Spalten und Reihen bestehenden Raster festlegbar sind, gemäß dem Oberbegriff des Anspruch 1. Ein derartiges Montagesystem ist beispielsweise aus EP 0 878 988 A2 bekannt.

Dabei umfasst die Erfindung mindestens eine modulare Funktionseinheit für ein derartiges modulares Montagesystem, mit einem Grundkörper, der mindestens eine rechteckige Seitenbegrenzungskontur aufweist. Bei einer solchen Funktionseinheit handelt es sich um eine elektrische Funktionseinheit, wie eine Ruftaste, einen Lautsprecher oder eine Kamera. Zudem umfasst die Erfindung mindestens eine nichtelektrische Funktionseinheit, und zwar einen Briefkasten.

Bekannte, modular aufgebaute Türkommunikationssysteme werden mit Hilfe von Rahmensystemen mit einem integrierten Modulträger aus Blech oder Druckguss zusammengebaut. Die Oberflächen derartiger Systeme werden durch umrahmte Teiloberflächen der Funktionseinheiten gebildet, die oft aus lackiertem Kunststoff bestehen, wobei in der Regel nur eine geringe Variationsmöglichkeit der Oberflächengestaltung besteht.

Ein Modulsystem sowie eine Funktionseinheit der eingangs genannten Art sind beispielsweise aus der DE 31 08 056 C2 bekannt. Das Dokument beschreibt eine Türanlage mit einem gemeinsamen Rasterrahmen zur Aufnahme von einzelnen Funktionseinheiten, wie Namensschildern, Klingeltasten, Türlautsprechern usw., für die durch die Rasteranordnung ein flexibles Baukastensystem geschaffen werden soll. Der Rasterrahmen ist gelenkig mit einem Gehäuse verbunden und weist eine oder mehrere durch Stege getrennte, gleich große Rasteröffnungen auf, um Funktionseinheiten mit gleichen äußeren Abmessungen aufzunehmen.

Die bekannte Funktionseinheit weist dabei in ihrem Grundkörper ein von der Grundgestalt her quaderförmiges, nach der Montage außen liegendes Teil mit einer rechteckigen Seitenbegrenzungskontur auf, das, wenn es in den Rasterrahmen eingesetzt wird, die Stege zwischen den Rasteröffnungen überdeckt und darauf aufsitzt. Außerdem ist der Grundkörper der Funktionseinheit gestuft, indem sich an dem äußeren Teil ein ebenfalls von der Grundgestalt her quaderförmiges, nach der Montage innen liegendes Teil befindet, das im Montagezustand formangepasst von der jeweiligen Rasteröffnung umschlossen ist. Auch das innere Teil besitzt eine rechteckige Seitenbegrenzungskontur, die jedoch kleiner ist als die des äußeren Teils.

Das Gehäuse ist mittels Befestigungsbolzen an einem Unterputzgehäuse befestigbar. Neben Gummiabdichtungen, die zwischen Funktionseinheiten und Rasterrahmen liegen, sind eine weitere Abdichtung und ein Montagetoleranz-Ausgleich vorgesehen, indem das Gehäuse in einen Abdicht-, Ausgleichs- und Verblendrahmen einfügbar ist und mit diesem zusammen montiert werden kann. Da das Raster nicht die gesamte Anlage umfasst, sind zusätzliche Verblendleisten, wie beispielsweise für das Gelenk zwischen Rasterrahmen und Gehäuse, erforderlich.

Es ist auch bekannt, insbesondere metallische Oberflächen für modulare Montagesysteme zu bilden, indem diese durch einstückige, insbesondere metallische Frontplatten abgedeckt werden oder indem Module mit metallischen Oberflächen durch Öffnungen, die in einstückige Frontplatten geschnitten sind, eingesetzt werden.

Diesbezüglich ist aus der DE 199 18 892 A1 die Gestaltung der Vorderseite einer Türanlage bekannt, auf der zwei, drei oder mehr Funktionselemente bzw. deren Abdeckungen sichtbar sind. Im Gegensatz zur DE 31 08 056 C2 müssen diese Elemente nicht gleichartiger Natur sein und können unterschiedliche Abmessungen aufweisen. So ist exemplarisch das Vorhandensein von Ruftasten, Briefkästen, einer Kamera und von einem, durch ein Gitter abgedecktem Lautsprecher beschrieben. Die Bemaßung der Frontplatte erfolgt unter Zugrundelegung eines Rasters mit in senkrechten Spalten und waagerechten Reihen angeordneten quadratischen Einheitsflächen. Die Konturen der Funktionselemente sind dabei in der Draufsicht quadratisch, rechteckig oder rund, wobei alle waagerechten und alle senkrechten Komponenten der Abstände zwischen den Mittelpunkten der Funktionseinheiten insbesondere ein ganzzahliges Vielfaches der Kantenlänge der Einheitsflächen sein sollen, welche exemplarisch auf 14 mm festgelegt ist. Durch die Rasteraufteilung der Abdeckplatte soll eine beliebige Anordnung der Funktionselemente ein in der Draufsicht ästhetisch ansprechendes Bild ergeben, wobei auch eine zumindest teilweise Automatisierung der Auslegung der Anordnung unter Verwendung eines Computersystems ermöglicht werden soll. Für die beschriebene technische Lösung ist es wesentlich, dass die Abmessungen der Konturen der Funktionselemente von einem aus der Einheitskantenlänge bestimmten Maß um bis zu 33,3 Prozent nach oben und nach unten abweichen können, wofür eine Berechnungsformel angegeben ist, die die eigentlich angestrebte Rasterung weitgehend wieder relativiert. Eine Trägerstruktur für die Funktionsmodule ist nicht beschrieben. Auch bleibt unklar, wie die Funktionsmodule montiert werden.

Der vorliegenden Erfindung liegt die Aufgabe zugrunde, ein modulares Montagesystem und eine modulare Funktionseinheit der jeweiligen eingangs genannten Art zu schaffen, welche bei Wahrung der vorstehend beschriebenen Vorteile eines Baukastensystems und bei einfacher und funktionssicherer Montage und Bedienbarkeit dem vorstehend genannten Anforderungsprofil besser gerecht werden und insbesondere unter Verwendung bekannter seriell hergestellter, unterschiedlich genormter Bauteile eine maximale Ausnutzung der zur Verfügung stehenden Sicht- bzw. Bedienfläche gewährleisten.

Erfindungsgemäß wird dies für das modulare Montagesystem durch die kennzeichnenden Merkmale des Anspruchs 1 erreicht. Dabei ist vorgesehen, dass die erste Funktionseinheit und die zweite Funktionseinheit maßlich unterschiedlich genormt sind, wobei für den Träger ein Raster mit quadratischen Einheitsflächen vorgegeben ist, deren jeweilige Grundseite ein Rastermaß aufweist, nach welchem die jeweilige Länge und die jeweilige Breite der Ausnehmungen und der jeweilige Mittenabstand zwischen den Ausnehmungen als ganzzahliges Produkt des Rastermaßes dimensioniert sind, wobei das Rastermaß als eine Größe festgelegt ist, durch die sowohl eine charakteristische Längen- oder Breitenabmessung, die nicht kleiner ist als eine genormte minimal zulässige Abmessung der einen Funktionseinheit, als auch ein genormter Mittenabstand der anderen Funktionseinheit ganzzahlig teilbar ist, in dem das Rastermaß 17,75 mm oder 35,5 mm beträgt.

Mit anderen Worten ist das Rastermaß als ein gemeinsamer Teiler einer charakteristischen Längen- oder Breitenabmessung, die nicht kleiner ist als eine genormte minimal zulässige Abmessung der einen Funktionseinheit, und eines genormten zulässigen Mittenabstandes der anderen Funktionseinheit festgelegt, wobei das Rastermaß jeweils mit einer ganzen Zahl multipliziert sowohl die Längen- oder Breitenabmessung der einen Funktionseinheit, als auch einen genormten Mittenabstand der anderen Funktionseinheit ergibt.

Diese erfindungsgemäße technische Lösung ist besonders dort von Bedeutung, wo als erste und zweite Funktionseinheiten elektrische Baueinheiten, wie Schalter, Taster, Kameras usw., zusammen mit nichtelektrischen Baueinheiten, wie insbesondere zusammen mit ein oder mehreren Briefkästen, in demselben modularen Montagesystem vorgesehen sein können. Einerseits kann dadurch in einem erfindungsgemäßen modularen Montagesystem bei einfacher und funktionssicherer Montage und Bedienbarkeit sowie bei einer - im Hinblick auf die Gestaltung und des Neuentwurfs von Oberflächendesigns - leicht handhabbaren Rastergestaltung, d. h. insbesondere ohne irgendwelche Abweichungen der Hauptmaße Länge, Breite, Mittenabstand vom Raster, eine maximale Ausnutzung der zur Verfügung stehenden Sicht- bzw. Bedienfläche gewährleistet werden, und andererseits ermöglicht dies einen, im Sinne der vorstehenden Definition "rahmenlosen" Aufbau des Systems mit an der Designoberfläche liegenden, jeweils individuell austauschbaren Material- und/oder Farboberflächen für die einzelnen Funktionseinheiten. Auf Abdeck- bzw. Frontplatten, wie sie aus dem Stand der Technik bekannt sind, kann auf diese Weise mit Vorteil verzichtet werden.

Das erfindungsgemäße modulare Montagesystem gestattet, insbesondere wenn es als Kommunikationssystem an Türen, als Kommunikations-Paneelen oder auch an freistehenden Briefkästen zur Anwendung kommt, die Erfüllung der eingangs genannten Forderungen, wie die Ermöglichung einer Baukastenbauweise, eine flexible Gestaltung der Anordnung der Funktionselemente und das Design eines ästhetischen Erscheinungsbildes, denen durch die technischen Lösungen gemäß der DE 31 08 056 C2 und der DE 199 18 892 A1 bereits in unterschiedlichem Maß Rechnung getragen wird. Des Weiteren gewährleistet es darüber hinaus aber auch eine maximal einfache Montage des Systems, die Einhaltung unterschiedlich genormter Montageabstände für die Funktionselemente sowie auch genormter Längen- und/oder Breitenabmessungen dieser Elemente und, insbesondere unter dem Gesichtspunkt der Bedienbarkeit, eine ergonomisch optimale, aber dabei gleichzeitig wenig flächenextensive Gestaltung der Sichtfläche. Des Weiteren bestehen umfangreiche Individualisierungsmöglichkeiten der Oberfläche durch spezielle Designgestaltung, insbesondere mit einer in der Draufsicht flächenbündigen Anlage der Funktionseinheiten aneinander - einer sogenannten "Rahmenlosigkeit".

Insbesondere durch die Kompatibilität mit normierten Teilen ist einem erfindungsgemäßen System vorteilhafterweise die Verwendung von bekannten Serienteilen, die als modulare Funktionseinheiten einsetzbar sind, möglich. Hierbei können solche Teile auch mehrfach eingesetzt werden, wobei der bauliche Gesamtaufwand und die Anzahl der verbauten Komponenten optimiert werden können.

Für die Funktionseinheit ist vorgesehen, dass für ihre rechteckige Seitenbegrenzungskontur ein Raster mit quadratischen Einheitsflächen vorgegeben ist, deren jeweilige Grundseite ein Rastermaß aufweist, nach welchem die jeweilige Länge und/oder die jeweilige Breite der Kontur und/oder bei Vorhandensein von zwei oder mehr Funktionseinheiten in einem modularen Montagesystem der jeweilige Mittenabstand zwischen den Funktionseinheiten als ganzzahliges Produkt des Rastermaßes dimensioniert sind, wobei das Rastermaß als eine Größe festgelegt ist, durch die sowohl eine charakteristische Längen- oder Breitenabmessung, die nicht kleiner ist als eine genormte minimal zulässige Abmessung einer nichtelektrischen Funktionseinheit, als auch ein genormter Mittenabstand einer elektrischen Funktionseinheit ganzzahlig teilbar ist. Das heißt, dass die erfindungsgemäße Rastergestaltung sowohl auf den Träger des modularen Montagesystems, als auch auf die im Träger montierbaren modularen Funktionseinheiten applizierbar ist.

Hierbei kann vorteilhafterweise unter Verzicht auf eine zusätzliche Frontplatte eine gesamte Sichtfläche oder zumindest ein überwiegender Anteil der Sichtfläche des erfindungsgemäßen modularen Montagesystems aus Teiloberflächen zusammengesetzt sein, die ausschließlich aus den jeweiligen Oberflächen der erfindungsgemäßen modularen Funktionseinheiten bestehen und flächenbündig aneinander anliegen. Mit der erfindungsgemäßen Oberflächensegmentierung ist vorteilhafterweise eine hohe Individualisierungsmöglichkeit der Oberfläche gegeben. So kann für jede Teiloberfläche bedarfsweise eine unterschiedliche oder einheitlich mit anderen Teiloberflächen ausgeführte Gestaltung erfolgen, wie durch Edelstahlauflagen, eloxierte Aluminiumplatten, Kunststoff, Lack oder, vorzugsweise selbstklebenden, Dekorationsfolien.

Zwischen den Funktionseinheiten kann dabei mit Vorteil im Bereich der sichtbaren Frontfläche ein minimaler Spaltabstand im Bereich von etwa nur 1 mm eingehalten werden, was soviel bedeutet, dass eine Spaltbreite zwischen zwei Funktionseinheiten unter Berücksichtigung von etwaigen Toleranzabweichungen im Bereich zwischen 0,5 mm und 1,5 mm, bevorzugt zwischen 0,8 mm und 1,2 mm, liegt.

Im Sinne einer besonders übersichtlichen Rastergestaltung mit nicht zu kleinem Rastermaß ist vorgesehen, dasss dieses aus einer genormten charakteristischen Längen- oder Breitenabmessung der einen, nichtelektrischen, Funktionseinheit gebildet ist, die nicht kleiner ist als eine normgemäß minimal zulässige Abmessung, wobei das Rastermaß mit einer ganzen Zahl multipliziert einen zulässigen genormten, minimalen Mittenabstand der anderen, elektrischen, Funktionseinheit ergibt.

Für elektrische Funktionseinheiten gilt in Deutschland die Norm DIN 49075: 1989-10, welche sich auf "Abdeckplatten für Installationsgeräte zum Einbau in Gerätedosen mit Öffnungen von 45 mm und mit festgelegten Einsätzen (Teil 1) bzw. ohne festgelegte Einsätze (Teil 2); Hauptmaße" bezieht. Hiernach beträgt der genormte Kombinationsabstand für Gerätedosen oder Geräteverbindungsdosen 71 mm, wobei bei mehrzeiligen Installationen mit getrennten UP-Geräten zur Trennung der einzelnen Zeilen in Mehrfach-Abdeckrahmen Distanzstücke eingesetzt werden können, durch die eine Vergrößerung des zulässigen normierten Kombinationsabstandes auf 91 mm bewirkt wird. Unter Kombinationsabstand wird dabei der Mittenabstand der Bauteile - unabhängig von deren Länge und Breite - verstanden. Der normgemäß minimal zulässige Mittenabstand beträgt also 71 mm.

Für Briefkästen gilt in Europa die Norm EN 13724: 2003-05, welche die frühere deutsche Norm DIN 32617 abgelöst hat, und in der neben ergonomischen Forderungen, z. B. zur Zugänglichkeit, wonach u. a. Hausbriefkästen, Ablagefächer und Hausverteileranlagen für Zusteller und Empfänger jederzeit leicht zugänglich und griffgünstig anzuordnen sind, Normmaße für u. a. charakteristische Längen- und Breitenabmessungen am Briefkasten festgeschrieben sind. Diese maßlichen Anforderungen bestehen insbesondere darin, dass die Einwurfschlitzbreite mindestens für Briefformate C4 geeignet bzw. mindestens 230 mm groß sein soll, bzw. für das Format C4 quer geeignet und mindestens 325 mm betragen soll. Die Einwurfschlitzhöhe soll mindestens 30+5 mm betragen. Eine im Innreren des Briefkastens befindliche Entnahmesicherung soll mindestens 15 mm tief sein und sich über mindestens 80 Prozent der Einwurfschlitzbreite erstrecken, wobei der Abstand zum Postgut 5 mm und die Stapelhöhe des Postguts bis zur Entnahmesicherung 40 mm betragen sollen. Des Weiteren müssen entsprechend der Norm Briefkästen so angebracht sein, dass der Abstand zwischen Unterkante am Fußboden und der Einwurfklappe nicht unter 500 mm bzw. nicht über 1700 mm beträgt.

Unter Zugrundelegung des im Rahmen der Erfindung eingesetzten Rastergestaltungsprinzips wird auf die Normmaße der DIN 49075: 1989-10 und der EN 13724: 2003-05 Bezug genommen. Hierbei wird zur Gewinnung des Rastermaßes von der Mindest-Einwurfschlitzhöhe eines Briefkastens nach Norm EN 13724, die 30+5 mm betragen soll, als normgemäß minimal zulässige Längen- oder Breitenabmessung der Funktionseinheit ausgegangen, und das kleinstmögliche Maß bestimmt, das mit einer ganzen Zahl multipliziert den zulässigen genormten Mittenabstand von 71 mm gemäß der DIN 49075 für die andere Funktionseinheit ergibt. Ein solches Maß ist eine Länge von 35,5 mm (2 x 35,5 mm = 71,0 mm), die in einem Raster mit quadratischen Einheitsflächen, das für den Träger vorgegeben ist, die Länge der Quadrat-Grundseite bildet.

Mit anderen Worten ausgedrückt ist erfindungsgemäß somit das Rastermaß ein Teiler, insbesondere der größte Teiler, der beiden zur Festlegung des Rastermaßes herangezogenen normierten Größen, aus dem sich jeweils durch Multiplikation mit einer ganzen Zahl sowohl die eine, als auch die andere genormte Größe ergibt. Das Rastermaß 35,5 mm ist dabei selbst nicht ganzzahlig.

Die allgemeinere erfindungsgemäße Rastergestaltung sollte dann angewendet werden, wenn keine normgemäß minimal zulässige Längen- oder Breitenabmessung der einen Funktionseinheit gefunden werden kann, die ein Teiler des zulässigen genormten Mittenabstandes der anderen Funktionseinheit ist.
Allerdings ist es optional zur Verfeinerung des Rastermaßstabs mit Vorteil auch möglich, die wie vorstehend beschriebene Rasterlänge mittels einer Division durch zwei noch feiner zu unterteilen.

Im dargestellten Fall erhält man mittels der Division durch 2 ein Rastermaß von 17,75 mm.

Weitere vorteilhafte Ausgestaltungsmerkmale der Erfindung sind in den Unteransprüchen sowie der folgenden Beschreibung enthalten.

Anhand mehrerer in der Zeichnung dargestellter, bevorzugter Ausführungsbeispiele soll im Folgenden die Erfindung näher erläutert werden. Dabei zeigen:
- Fig. 1: in perspektivischer Explosionsdarstellung, eine Ausführung eines erfindungsgemäßen modularen Montagesystems,
- Fig. 2: in einer geringfügig gegenüber Fig. 1 verkleinerten Draufsicht, die Projektion einer Ausführung eines erfindungsgemäßen Rasters auf einen Träger ähnlich dem des in Fig. 1 dargestellten erfindungsgemäßen modularen Montagesystems,
- Fig. 3: in der Draufsicht, nicht verkleinert gegenüber Fig. 1, einen Ausschnitt des erfindungsgemäßen Rasters gemäß Fig. 2 sowie einer weiteren Ausführung eines erfindungsgemäßen Rasters,
- Fig. 4: in perspektivischer Vorderansicht von unten, eine weitere Ausführung eines erfindungsgemäßen modularen Montagesystems,
- Fig. 5: in perspektivischer Vorderansicht von vorn, eine dritte Ausführung eines erfindungsgemäßen modularen Montagesystems,
- Fig. 6: in perspektivischer Explosionsdarstellung, gesehen von einer Wandseite aus, eine vierte, insbesondere zur Unterputzmontage geeignete Ausführung eines erfindungsgemäßen modularen Montagesystems mit erfindungsgemäß ausgebildeten modularen Funktionseinheiten, und
- Fig. 7: in einer anderen perspektivischen Ansicht als in Fig. 6 eine in einen Träger montierte, erfindungsgemäße modulare Funktionseinheit der vierten Ausführung eines erfindungsgemäßen modularen Montagesystems.

In den Figuren der Zeichnung sind gleiche bzw. einander entsprechende Teile stets mit denselben Bezugszeichen versehen, so daß sie in der Regel auch jeweils nur einmal beschrieben werden.

Wie sich zunächst aus Fig. 1 und 2 ergibt, umfasst ein erfindungsgemäßes modulares Montagesystem 1 einen Träger 2 mit vier Ausnehmungen AE für mindestens eine erste Funktionseinheit 3, die eine elektrische Installationsvorrichtung nach der Art ist, wie diese die Darstellungen in Fig. 6 und 7 zeigen, und für die als Normabmessung ein nach DIN 49075: 1989-10 festgelegter minimaler Mittenabstand MAₘᵢₙ = 71 mm beträgt.

Des Weiteren weist der Träger 2 fünf Ausnehmungen AB für mindestens eine zweite Funktionseinheit 4 auf, die ein Briefkasten/ist. Dieser ist in Fig. 1 ohne Einwurfklappe 5 dargestellt, jedoch ist eine solche bei den Ausführungen gemäß Fig. 4 und 5 gezeigt, die allerdings die durch die Klappe abgedeckten Ausnehmungen AB nicht zeigen. Für einen derartigen Briefkasten 4 beträgt eine nach EN 13724: 2003-05 festgelegte Mindest-Einwurfschlitzhöhe EWₘᵢₙ = 30+5 mm.

Der Träger 2, der auch als Systemträger bezeichnet werden kann, ist insbesondere aus Metall, unter dem Aspekt einer angestrebten hohen Stabilität vorzugsweise aus Edelstahlblech, gefertigt. Die Ausnehmungen AE, AB können darin beispielsweise durch Stanzen oder vorzugsweise mit höchster Präzision durch Laserschneiden erzeugt werden.

Die Funktionseinheiten 3, 4 können am Träger 2 montiert werden, wobei sie nach einer durch Einstecken in die Ausnehmungen AE, AB des Träger 2 erfolgten Montage zumindest formschlüssig in den Ausnehmungen AE, AB gehalten sind. Wie eine solche Montage der Funktionseinheiten 3, 4 realisiert werden kann, zeigt Fig. 7 exemplarisch für eine erste Funktionseinheit 3.

Die Funktionseinheiten 3, 4, welche also hinsichtlich ihrer zulässigen Montageabstände MA zu weiteren Funktionseinheiten und hinsichtlich mindestens einer charakteristischen minimalen Längen- und/oder Breitenabmessung EW maßlich unterschiedlich genormt sind, sind in den Ausnehmungen AE, AB des Trägers 2 in einem in senkrechten Spalten S und waagerechten Reihen R angeordneten Raster RA, wie dieses in Fig. 2 und 3 gezeigt ist, festlegbar.

Wie durch Fig. 2 und 3 veranschaulicht wird, ist für den Träger 2 ein Raster RA mit quadratischen Einheitsflächen QE1, QE2, deren jeweilige Grundseite ein Rastermaß RM1, RM2 aufweist, nach welchem die jeweilige Länge LE, LB und die jeweilige Breite BE, BB der Ausnehmungen AE, AB und der jeweilige Mittenabstand MA zwischen den Ausnehmungen AE als ganzzahliges Produkt des Rastermaßes RM1, RM2 dimensioniert sind.

Das Rastermaß RM2, welches sich aus der genormten charakteristischen Längen- oder Breitenabmessung EWₘᵢₙ des Briefkastens 4 und dem genormten minimalen Mittenabstand AMₘᵢₙ der elektrischen Installationsvorrichtung 3 ergibt, ist mittels einer Division durch eine ganze Zahl n = 2 in ein noch feineres Rastermaß RM1 unterteilt.

Jedes Rastermaß RM1, RM2 ist somit ein gemeinsamer Teiler, insbesondere ein größter gemeinsamer Teiler, der charakteristischen Längen- oder Breitenabmessung "Einwurfschlitzhöhe EW", die nicht kleiner ist als die genormte minimal zulässige Abmessung EWₘᵢₙ = 30+5mm des Briefkastens 4 als zweiter Funktionseinheit 4, und des genormten minimal zulässigen Mittenabstandes MAₘᵢₙ = 71 mm der elektrischen Installationsvorrichtung 3 als der ersten Funktionseinheit 3.

Dabei ergibt das Rastermaß RM1, RM2 jeweils mit einer ganzen Zahl (n = 2 für RM2, n = 4 für RM1) multipliziert sowohl den genormten minimalen Mittenabstand AMₘᵢₙ = 71 mm, als auch die charakteristische Längen- oder Breitenabmessung "Einwurfschlitzhöhe EW = 35,5 mm" (n = 1 für RM2, n = 2 für RM1). Im Hinblick auf die entsprechenden Zahlenwerte wird hierzu insbesondere auf Fig. 3 verwiesen, die dies verdeutlicht.

Außerdem ergibt die charakteristische Längen- oder Breitenabmessung EW des Briefkastens mit einer ganzen Zahl n = 1 oder 2 oder 3 ..., insbesondere mit einer ganzen Zahl n, die größer oder gleich 2 ist - und zwar im vorliegenden Fall mit 2 für RM2 = 35,5 mm und 4 für RM1 = 17,75 mm - multipliziert den zulässigen minimalen genormten Mittenabstand MAₘᵢₙ = 71 mm der ersten elektrischen Funktionseinheit 3.

Fig. 2, die insbesondere die Projektion des erfindungsgemäßen Rasters RA mit den kleineren Einheitsflächen QE1 auf den in Fig 1 dargestellten Träger 2 des erfindungsgemäßen modularen Montagesystems 1 zeigt, veranschaulicht im Detail exemplarisch Folgendes:
1. Alle Längen LE und Breiten BE der Ausnehmungen AE für die ersten Funktionseinheiten 3 sind als ganzzahlige Produkte des feineren Rastermaßes RM1, aber auch des gröberen Rastermaßes RM2 dimensioniert. So beträgt die Länge LE und Breite BE der Ausnehmungen AE für die elektrischen Installationseinheiten 3 jeweils 71 mm, also das Vierfache des feineren Rastermaßes RM1 bzw. das Doppelte des gröberen Rastermaßes RM2.
2. Alle Längen LB und Breiten BB der Ausnehmungen AB für die zweiten Funktionseinheiten 4 sind als ganzzahlige Produkte des feineren Rastermaßes RM1, aber auch des gröberen Rastermaßes RM2 dimensioniert.
   So beträgt die Breite BB der Ausnehmungen AB für die nichtelektrischen Installationseinheiten 4, welche insbesondere eine Einschubweite 2 * EW für einen Briefkasten darstellt, 71 mm, also ebenfalls jeweils das Vierfache des feineren Rastermaßes RM1 bzw. das Doppelte des gröberen Rastermaßes RM2. Eine genormte Einwurfschlitzhöhe EWₘᵢₙ von 30+5 mm kann somit am Briefkasten eingehalten werden. Die Ausnehmung AB, welche in Fig. 1 und 2 rechts neben den Ausnehmungen AE für die elektrischen Installationseinheiten 3 angeordnet ist, fluchtet daher mit den Letzteren.
   Die Länge LB der Ausnehmungen AB für die nichtelektrischen Installationseinheiten 4 beträgt 390,5 mm, also jeweils das 22-fache des feineren Rastermaßes RM1 bzw. das 11-fache des gröberen Rastermaßes RM2. Die Breiten BB sind somit für den Einwurf von Briefsendungen im Format C4 quer geeignet, wobei gemäß Norm die Schlitzbreite mindestens 325 mm betragen soll. Die vertikalen Seitenkanten der beiden Ausnehmungen AB für die Briefkästen 4, die unter den Ausnehmungen AE für die elektrischen Funktionseinheiten 3 angeordnet sind, fluchten dabei nicht nur miteinander, sondern auch mit der ersten und der letzten vertikalen Seitenkante der darüber angeordneten Ausnehmungen AE für die elektrischen Funktionseinheiten 3. Dadurch ist u. a. eine Voraussetzung für eine ästhetisch ansprechende Oberflächengestaltung des erfindungsgemäßen modularen Montagesystems gegeben.
3. Alle Mittenabstände AM zwischen den Ausnehmungen 3 für die elektrischen Installationseinheiten 3 sind als ganzzahliges Produkt des feineren Rastermaßes RM1, aber auch des gröberen Rastermaßes RM2 dimensioniert. Sie betragen jeweils 106,5 mm, also das Sechsfache des feineren Rastermaßes RM1 bzw. das Dreifache des gröberen Rastermaßes RM2 und sind damit 1,5 mal so groß wie das normgemäß minimal zulässige Abstandsmaß AMₘᵢₙ von 71 mm.
4. Alle horizontal verlaufenden Stege 6a und alle vertikal verlaufenden Stege 6b, die die sich gemäß Fig. 2 in dem Träger 2 zwischen den Ausnehmungen AE, AB für die Funktionseinheiten 3, 4 befinden, weisen jeweils eine Stegbreite SB auf, die nach dem für den Träger 2 vorgegebenen Raster RA bemessen sind, indem die Stegbreite SB jeweils ein Maß von 35,5 mm aufweist, das ein ganzzahliges Produkt - mit den Faktoren n = 1 für RM2 bzw. n = 2 für RM1 - des jeweiligen Rastermaßes RM1, RM2 der quadratischen Einheitsflächen QE1, QE2 des Trägers 2 ist. Auch dies trägt zu einem ästhetisch ansprechenden Erscheinungsbild bei.
   Im Hinblick auf die Stege 6a, 6b besteht allerdings insofern zwischen der in Fig. 1 und 2 dargestellten Ausführung ein Unterschied, als das erfindungsgemäße modulare Montagesystem 1 gemäß Fig. 1 mit Vorteil einen segmentierten Träger 2 aufweist. Dadurch sind nicht alle horizontal verlaufenden Stege 6a und alle vertikal verlaufenden Stege 6b zwischen den Ausnehmungen AE, AB für die Funktionseinheiten 3, 4 mit der gleichen Stegbreite SB ausgeführt.
   Gemäß der Ausführung in Fig. 1 ist für die ersten Funktionseinheiten 3 ein erstes Trägerteil 2a vorgesehen, das mit einem zweiten Trägerteil 2b für die zweiten Funktionseinheiten 4 modular verbindbar ist. Dadurch, dass der Träger 2 aus zwei oder mehr modular miteinander verbindbaren Trägerteilen 2a, 2b besteht, die jeweils den ersten Funktionseinheiten 3 oder den zweiten Funktionseinheiten 4 zugeordnet sind, ist im Sinne des eingangs erwähnten Baukastenprinzips eine höhere Flexibilität des erfindungsgemäßen Systems 1 gegeben, weil die einzelnen Trägerteile 2a, 2b auch unabhängig voneinander montierbar sind. Dies zeigen beispielsweise Fig. 6 und 7, wonach nur das Trägerteil 2a für die elektrischen Funktionseinheiten 3 bei einer Montage verwendet wird und dort den gesamten Träger 2 bildet. Zur gegenseitigen Verbindung der Teile 2a, 2b bei einer Montagesituation wie gemäß Fig. 1 kann eine spezielle, leicht montierfähige Verschluss- bzw. Verbindungstechnik vorgesehen sein.
5. Alle horizontalen verlaufenden Ränder 7a und alle vertikal verlaufenden Ränder 7b, die im Träger 2 außen an den Ausnehmungen AE, AB für die Funktionseinheiten 3, 4 angrenzen, weisen jeweils eine Randbreite RB auf, die nach dem für den Träger 2 vorgegebenen Raster RA bemessen sind, indem die Randbreite RB im Sinne einer platzsparenden Anordnung nur ein Maß von 17,75 aufweist, das ein ganzzahliges (n = 1) Produkt des kleineren Rastermaßes RM1 = 17,75 der quadratischen Einheitsflächen QE1 des Trägers 2 ist. Selbstverständlich könnten bedarfsweise die Ränder 7a, 7b auch mit der doppelten Größe dieses Maßes, also mit dem gröberen Rastermaß RM2 = 35,5 mm ausgeführt werden.
   Aus Fig. 1 sowie 4 bis 7 ist zu entnehmen, dass an den Rändern 7a, 7b zweckmäßigerweise Versteifungen 8 vorgesehen sein können, die insbesondere durch rechtwinklig von der Frontseite nach hinten weggebogene Trägerstreifen gebildet sind.
6. Der Träger 2 selbst weist eine Trägerlänge TL und/oder eine Trägerbreite TB auf, die jeweils nach dem für den Träger 2 vorgegebenen Raster bemessen ist, indem die Trägerlänge TL und/oder die Trägerbreite TB jeweils ein Maß aufweisen, das ein ganzzahliges Produkt des erfindungsgemäßen Rastermaßes (48 x RM1 bzw. 24 x RM2) der quadratischen Einheitsflächen QE1, QE2 des Trägers 2 ist.

Das erfindungsgemäße modulare System 1 kann mit Vorteil bei den verschiedensten Montagearten und Bauformen zur Anwendung kommen, so bei Unterputzmontage, bei Aufputzmontage, im Mauereinbau, in Kommunikationssäulen, in freistehenden Briefkästen, in Kommunikationspaneelen, im Türseiteneinbau und in bauseitigen Frontplatten. Dabei müssen nicht alle vorstehend unter Punkt 1. bis 6. beschriebenen Merkmalskombinationen gleichzeitig, sondern mindestens nur die Merkmale gemäß Anspruch 1 verwirklicht sein.

In Fig. 4 ist eine Ausführung dargestellt, bei der das erfindungsgemäße System 1 ein bündig mit zwei Briefkästen 4 montiertes Gehäuse 9 umfasst, das für die drei darin vorzusehenden elektrischen Funktionseinheiten 3 eine rückspringende, geschützte Montage ermöglicht, was insbesondere bei freistehenden Briefkästen, Kommunikations-Paneelen und im Türseiteneinbau von Vorteil ist. Hierbei kann - wie dargestellt - optional ein integriertes Regendach 10 vorgesehen sein, was sich insbesondere durch die Möglichkeit des Einbaus einer Anlagenbeleuchtung bzw. einer indirekten Objektbeleuchtung bei freistehenden Gehäusesystemen als vorteilhaft erweist. Neben den bereits erwähnten elektrischen Funktionseinheiten 3, die einen quadratischen Grundriss haben und einen Mittenabstand MA des sechsfachen kleineren Rastermaßes aufweisen, und den Briefkästen 4 sind als weitere elektrische Funktionseinheiten Klingeltaster 3a zum Einstecken oder Aufkleben von Namensschildern und Klingeltaster 3b zum Gravieren von Namen vorgesehen, die ebenfalls nach dem erfindungsgemäßen Raster RA bemessen sind.

Aus Fig. 5, die eine dritte Ausführung eines erfindungsgemäßen modularen Montagesystems 1 zeigt, welche sich - auch ohne ein die Systemfront einfassendes Gehäuse 9 - für eine rahmenlose Montage bei Unterputz, Aufputz, Mauereinbau, Kommunikationssäulen oder als eine bauseitige Frontplatte eignet, geht insbesondere eine durch die Erfindung vorteilhaft mögliche Oberflächengestaltung hervor. Aus der Darstellung wird insbesondere deutlich, dass in einem erfindungsgemäßen modularen Montagesystem 1 dessen gesamte Sichtfläche SF oder zumindest ein überwiegender Anteil der Sichtfläche SF aus Teiloberflächen TF zusammengesetzt sein kann, die ausschließlich aus Oberflächen TF der vorhandenen modularen Funktionseinheiten 4, 11 bestehen. Als Funktionseinheiten 4, 11 sind hierbei zwei Briefkastenmodule 4 sowie vier Dekorationsmodule 11 vorgesehen. Die Dekorationsmodule 11 können dabei - was in der zeichnerischen Darstellung nicht sichtbar ist - rückseitig derart gestaltet sein, dass sie in die für die Briefkästen 4 vorgesehenen Ausnehmungen AB formangepasst einsetzbar sind und darin gehalten werden können. Sie können somit einen Grundkörper G nach der Art aufweisen, wie er nachstehend noch für die elektrischen Funktionseinheiten 3 beschrieben wird.

Wie die Draufsicht auf die Sichtfläche SF zeigt, sind alle in der Figur nicht näher bezeichneten, jeweiligen sichtbaren Längen LP und Breiten BP der Funktionseinheiten 4, 11 als ganzzahliges Produkt zumindest des Rastermaßes RM1 dimensioniert, wobei diese Abmessungen LP, BP um ein Toleranzmaß zur Bildung eines Spalts 12 zwischen jeweils zwei Funktionseinheiten 4/4, 5/5, 4/5 vermindert ist. Das Toleranzmaß ist dabei mit Vorteil derart bemessen, dass die Spalte 12 jeweils nur eine Spaltweite SW von etwa 1 mm, genauer im Bereich zwischen 0,5 mm und 1,5 mm, bevorzugt zwischen 0,8 mm und 1,2 mm, aufweisen.

Fig. 6 zeigt aus einer Perspektive von einer Wandseite her, eine vierte, insbesondere zur Unterputzmontage (UP-Montage) geeignete Ausführung eines erfindungsgemäßen modularen Montagesystems 1. Dabei sind neben einem Rahmen 2 und vier erfindungsgemäß ausgebildeten, modularen, genormten erfindungsgemäßen Standard-Funktionseinheiten 3 ein UP-Kasten 13 und eine zwischen Mauerwerk und Funktionsmodulen 3 montierbare Wanddichtung 14 vorgesehen. Die verschiedenen Bestandteile 13, 2, 14, 3 des Systems 1 sind in einer der Montagereihenfolge und -lage entsprechenden Explosionsdarstellung gezeigt.

Die erfindungsgemäßen elektrischen Funktionseinheiten 3 - und dies zeigen sowohl Fig. 6, als auch Fig. 7 - besitzen einen Grundkörper G, der zumindest eine rechteckige Seitenbegrenzungskontur K1, K2, K3 aufweist. Wie der Zeichnung zu entnehmen ist, weist der Grundkörper in der dargestellten exemplarischen Ausführung allerdings drei rechteckige Seitenbegrenzungskonturen K1, K2, K3 auf.

Dies kommt dadurch zustande, dass der Grundkörper G dreifach gestuft ausgebildet ist. Er umfasst ein von der Grundgestalt her quaderförmigen inneres erstes Teil 30, das insbesondere formangepasst in die Ausnehmungen AE des Trägers 2 des modularen Montagesystems 1 einpassbar ist, wie dies Fig. 7 zeigt, und eine erste rechteckige Seitenbegrenzungskontur K1 aufweist.

Des Weiteren umfasst der Grundkörper G ein ebenfalls von der Grundgestalt her quaderförmiges mittleres zweites Teil 31, wobei das mittlere eine zweite, größere rechteckige Seitenbegrenzungskontur K2 aufweist als das innere Teil und dazu bestimmt ist, im Montagezustand Stege 6a, 6b des Trägers 2 zwischen den Ausnehmungen AE, AB und/oder Ränder 7a, 7b des Trägers 2 an den Ausnehmungen AE, AB ganz oder zumindest teilweise abzudecken, was auch durch Fig. 7 veranschaulicht wird.

Schließlich umfasst der Grundkörper G ein von der Grundgestalt her ebenfalls quaderförmiges, insbesondere jedoch dünner als das zweite Teil 31 ausgeführtes, drittes Teil 32, welches eine dritte, größere rechteckige Seitenbegrenzungskontur K3 aufweist als das zweite Teil 30 und im Montagezustand insbesondere einer Putzabdeckung dient und dazu im Montagezustand die in Fig. 6 dargestellte UP-Dose 13 randseitig überragen kann.

Auf dem Grundkörper G kann bevorzugt eine Abdeckung 15, wie eine Platte oder Folie, befestigt sein, die insbesondere aus einer Edelstahlauflage, einer eloxierten Aluminiumplatte, aus Kunststoff, Lack oder aus einer, insbesondere selbstklebenden, Dekorationsfolie gebildet ist. Die jeweilige Länge LP und Breite BP der Abdeckung 15 der Funktionseinheit 3, deren Gestaltung für das Erscheinungsbild der Sichtfläche SF bestimmend ist, ist dabei insbesondere kongruent mit der darunter liegenden größten Kontur K3 des Grundkörpers G. Durch das Vorhandensein der Abdeckung 15 ist mit Vorteil eine Trennung der Design- von den Bedienoberflächen von den Funktionseinheiten 3 möglich. Dadurch kann mit gleichem Funktionsmodul 3 eine große Oberflächenvielfalt erreicht werden.

Bevorzugt können insbesondere die jeweilige Länge und die jeweilige Breite aller Konturen K1, K2, K3 der Teile 30, 31, 32 des Grundkörpers G und besonders bevorzugt die Länge LP und Breite BP der Abdeckung 15 - wie auch die jeweiligen Mittenabstände AM der Teile 30, 31, 32 des Grundkörpers G zu weiteren Funktionseinheiten 3, 3a, 3b, 4, 11 als ganzzahliges Produkt des Rastermaßes RM1, RM2 dimensioniert sein. Ein bevorzugtes Maß für die Länge LP und Breite BP und den Mittenabstand MA von mit quadratischer Oberfläche TF ausgebildeten Standardfunktionseinheiten 3 sind sechs Systemraster RA bzw. 106,5 mm.

Im Rahmen der Erfindung ist insbesondere der jeweilige Mittenabstand MA zwischen den Ausnehmungen AE, AB besonders wichtig, der insbesondere identisch mit dem Mittenabstand der montierten Funktionseinheiten 3, 3a, 3b, 4, 11 ist. In einem erfindungsgemäßen modularen Montagesystem 1 sind die jeweilige Länge LE, LB und die jeweilige Breite BE, BB der Ausnehmung AE, AB und bevorzugt auch die jeweilige Länge LP und Breite BP der Abdeckung 15 der jeweiligen Funktionseinheit 3, 3a, 3b, 4, 11 bzw. deren in der Sichtfläche SF liegenden Kontur K3 als ganzzahliges Produkt des Rastermaßes RM1, RM2 dimensioniert. Was die Ausbildung des Grundkörpers G betrifft, so könnte unter Umständen auch das von der Grundgestalt her quaderförmige das äußere Teil 32 entfallen.

Für das erfindungsgemäße modulare System ist auch die Möglichkeit gegeben, einstückige Oberflächen zu bauen, d. h. eine Designfront (Sichtfläche SF), die mit mehreren Funktionseinheiten 3 im Systemraster RA der einstückigen Front unterbaut ist.

Weiterhin kann der Fachmann, wie durch das exemplarisch beschriebene Regendach 10 schon deutlich wurde, zusätzliche technische Maßnahmen vorsehen, durch die die Erfindung in zweckmäßiger Weise ausgestaltet wird. Auch hier kann es vorteilhaft sein, die Abmessungen der zusätzlichen Teile entsprechend dem erfindungsgemäßen Rastermaß zu gestalten.

Für die Funktionseinheiten 3, 3a, 3b, 4, 11 kann - wie dies insbesondere in Fig. 1, 4, 6 und 7 für die elektrischen Funktionseinheiten 3 gezeigt ist - eine Codierung, beispielsweise durch entsprechende Freischnitte 16 im Systemträger 2, vorgesehen sein, die für das erfindungsgemäße Montagesystem 1 eine ausschließlich lage- und funktionsrichtige Anordnung und eine Verdrehsicherheit der Funktionsmodule gewährleisten.

Wie Fig. 1 zeigt, können, insbesondere unter dem Aspekt der Montage von Briefkästen 4, im Montagesystem ein vorderer Träger 2 und ein hinterer Träger 2 vorgesehen sein, die aus individuelle Blechabwicklungen - insbesondere beide unter Zugrundelegung des erfindungsgemäßen Rastergestaltungsprinzips - hergestellt sind, wobei für freistehende Systeme ein Toleranzausgleich vorgesehen werden kann.

Im Rahmen der Erfindung kann für Briefkästen 4 als erfindungsgemäße modulare Funktionseinheiten, insbesondere hinsichtlich der Anordnung und Größe von Postentnahmetüren, Rückwänden, Blenden etc., den unterschiedlichen üblichen Bauformen und Montagearten problemlos Rechnung getragen werden.

### Bezugszeichen

- 1: Montagesystem
- 2: Träger von 1
- 2a: erstes Trägerteil von 2 (für 3)
- 2b: zweites Trägerteil von 2 (für 4)
- 3: erste Funktionseinheit, Ausführung als elektrische Standardinstallationsvorrichtung
- 3a: erste Funktionseinheit, Ausführung als Klingeltaster mit Namensschild
- 3b: erste Funktionseinheit, Ausführung als gravierbarer Klingeltaster
- 4: zweite (nichtelektrische) Funktionseinheit, Ausführung als Briefkasten
- 5: Einwurfklappe von 4
- 6a: horizontaler Steg zwischen AE, AB
- 6b: vertikaler Steg zwischen AE, AB
- 7a: horizontaler Rand um AE, AB
- 7b: vertikaler Rand um AE, AB
- 8: Versteifung von 2
- 9: Gehäuse von 1
- 10: Regendach von 1
- 11: Dekorationsmodul
- 12: Spalt
- 13: UP-Kasten (Fig. 6)
- 14: Wanddichtung (Fig. 6)
- 15: Abdeckung von 1 für 3, 3a, 3b, 4, 5, 11
- 16: Codierung in 2 für 3
- 30: erstes Teil von 3 (mit K1)
- 31: zweites Teil von 3 (mit K2)
- 32: drittes Teil von 3 (mit K3)

- AB: Ausnehmung für 4
- AE: Ausnehmung für 3
- BB: Breite von AB
- BE: Breite von AE
- BP: Breite von 15, 32
- EW: charakteristische Abmessung von 4
- EWₘᵢₙ: genormte minimale Abmessung von 4, minimale Einwurfschlitzhöhe
- G: Grundkörper von 3
- K1: Seitenbegrenzungskontur von 30
- K2: Seitenbegrenzungskontur von 31
- K3: Seitenbegrenzungskontur von 32
- LB: Länge von AB
- LE: Länge von AE
- LP: Länge von 15, 32
- MA: Mittenabstand der Ausnehmungen
- MAₘᵢₙ: minimaler genormter Mittenabstand der elektrischen Funktionseinheiten
- QE1: kleine Einheitsfläche in RA
- QE2: große Einheitsfläche in RA
- R: Reihe von RA
- RA: Raster
- RB: Randbreite von 7a, 7b
- RM1: kleines Rastermaß
- RM2: großes Rastermaß
- S: Spalte von RA
- SB: Stegbreite von 6a, 6b
- SF: Sichtfläche von 1
- SW: Spaltweite von 12
- TB: Trägerbreite von 2
- TF: Teiloberfläche von SF, Oberfläche von 3, 3a, 3b, 4, 11
- TL: Trägerlänge von 2
- Z: Zeile von RA

## Patentansprüche

1. Modulares Montagesystem, wie ein System zur Türkommunikation, umfassend einen Träger (2) und mindestens eine erste und mindestens eine zweite Funktionseinheit (3, 3a, 3b, 4), wobei die erste Funktionseinheit (3, 3a, 3b) eine elektrische Installationsvorrichtung (3, 3a, 3b) ist, und wobei die zweite Funktionseinheit (4) ein Briefkasten (4) ist, wobei die Funktionseinheiten (3, 3a, 3b, 4) jeweils in einer Ausnehmung (AE, AB) des Trägers (2) in einem aus Spalten (S) und Reihen (R) bestehenden Raster (RA) festlegbar sind, wobei für den Träger (2) ein Raster (RA) mit quadratischen Einheitsflächen (QE1, QE2) vorgegeben ist, deren jeweilige Grundseite ein Rastermaß (RM1, RM2) aufweist, nach welchem die jeweilige Länge (LE, LB) und die jeweilige Breite (BE, BB) der Ausnehmung(en) (AE, AB) und der jeweilige Mittenabstand (MA) zwischen den Ausnehmungen (AE, AB) als ganzzahliges Produkt des Rastermaßes (RM1, RM2) dimensioniert sind, wobei jeweils Grundkörper (G) der Funktionseinheiten (3, 3a, 3b, 4) durch ein Einstecken in die Ausnehmungen (AE, AB) des Trägers (2) am Träger (2) montiert und in dessen Ausnehmungen (AE, AB) formangepasst von der jeweiligen Ausnehmung (AE, AB) umschlossen sind,
**dadurch gekennzeichnet, dass** die erste Funktionseinheit (3, 3a, 3b) und die zweite Funktionseinheit (4) maßlich unterschiedlich genormt sind, wobei die erste Funktionseinheit (3, 3a, 3b) eine nach der Norm DIN 49075:1989-10 genormte elektrische Installationsvorrichtung (3, 3a, 3b) ist, für die ein genormter minimal zulässiger Mittenabstand (MAₘᵢₙ) 71 mm beträgt, und die zweite Funktionseinheit (4) ein nach der Norm DIN EN 13724:2003-5 genormter Briefkasten (4) ist, für den eine genormte minimal zulässige Abmessung (EWₘᵢₙ) eine Mindest-Einwurfschlitzhöhe von 30 mm + 5 mm ist, wobei das Rastermaß (RM1, RM2) als eine nicht ganzzahlige Größe festgelegt ist, durch die sowohl eine charakteristische Längen- oder Breitenabmessung (EW), die nicht kleiner ist als die genormte minimal zulässige Abmessung (EWₘᵢₙ) des Briefkastens (4) als auch der genormte minimal zulässige Mittenabstand (MAₘᵢₙ) der elektrischen Funktionseinheit (3) ganzzahlig teilbar ist, wobei die charakteristische Längen- oder Breitenabmessung (EW) der zweiten Funktionseinheit (4) dadurch festgelegt ist, dass sie mit einer ganzen Zahl multipliziert den genormten minimal zulässigen Mittenabstand (MAₘᵢₙ) der ersten Funktionseinheit (3) ergibt, und wobei der Wert des Rastermaßes (RM2) als eine rationale, nicht ganzzahlige Zahl festgelegt ist, die ein größter gemeinsamer Teiler der charakteristischen Längen- oder Breitenabmessung (EW) des Briefkastens (4) und des genormten minimal zulässigen Mittenabstandes (MAₘᵢₙ) der elektrischen Funktionseinheit (3, 3a, 3b) ist, indem das Rastermaß (RM2) 35,5 mm beträgt oder mittels einer Division durch 2 in ein noch feineres Rastermaß (RM1) unterteilt ist, wobei das feinere Rastermaß (RM1) 17,75 mm beträgt, wobei die erste Funktionseinheit (3, 3a, 3b) des Montagesystems (1) modular aufgebaut ist, indem ihr Grundkörper (G) ein von der Grundgestalt her quaderförmiges erstes Teil (30) umfasst, das formangepasst in Ausnehmungen (AE, AB) des Trägers (2) einpassbar ist und eine erste rechteckige Seitenbegrenzungskontur (K1) aufweist, wobei die jeweilige Länge und die jeweilige Breite der ersten Kontur (K1) als ganzzahliges Produkt des Rastermaßes (RM1, RM2) dimensioniert sind und wobei der Grundkörper (G) ein von der Grundgestalt her quaderförmiges zweites Teil (31) umfasst, welches eine zweite, größere rechteckige Seitenbegrenzungskontur (K2) aufweist als das erste Teil (30) und im Montagezustand Stege (6a, 6b) des Trägers (2) zwischen den Ausnehmungen (AE, AB) und/oder Ränder (7a, 7b) des Trägers (2) an den Ausnehmungen (AE, AB) ganz oder teilweise abdeckt, wobei die jeweilige Länge und die jeweilige Breite der zweiten Kontur (K2) als ganzzahliges Produkt des Rastermaßes (RM1, RM2) dimensioniert sind.

2. Montagesystem (1) nach Anspruch 1,
**dadurch gekennzeichnet, dass** Stege (6a, 6b), die sich in dem Träger (2) zwischen den Ausnehmungen (AE, AB) für die Funktionseinheiten (3, 3a, 3b, 4) befinden, eine Stegbreite (SB) aufweisen, die nach dem für den Träger (2) vorgegebenen Raster (RA) bemessen ist, indem die Stegbreite (SB) ein Maß aufweist, das ein ganzzahliges Produkt des Rastermaßes (RM1, RM2) der quadratischen Einheitsflächen (QE1, QE2) des Trägers (2) ist.

3. Montagesystem (1) nach Anspruch 1 oder 2,
**dadurch gekennzeichnet, dass** Ränder (7a, 7b), die im Träger (2) außen an den Ausnehmungen (AE, AB) für die Funktionseinheiten (3, 3a, 3b, 4) angrenzen, eine Randbreite (RB) aufweisen, die nach dem für den Träger (2) vorgegebenen Raster (RA) bemessen ist, indem die Randbreite (RB) ein Maß aufweist, das ein ganzzahliges Produkt des Rastermaßes (RM1, RM2) der quadratischen Einheitsflächen (QE1, QE2) des Trägers (2) ist.

4. Montagesystem (1) nach einem der Ansprüche 1 bis 3,
**dadurch gekennzeichnet, dass** der Träger (2) eine Trägerlänge (TL) und/oder eine Trägerbreite (TB) aufweist, die jeweils nach dem für den Träger (2) vorgegebenen Raster (RA) bemessen ist, indem die Trägerlänge (TL) und/oder die Trägerbreite (TB) jeweils ein Maß aufweisen, das ein ganzzahliges Produkt des Rastermaßes (RM1, RM2) der quadratischen Einheitsflächen (QE1, QE2) des Trägers (2) ist.

5. Montagesystem (1) nach einem der Ansprüche 1 bis 4,
**dadurch gekennzeichnet, dass** der Träger (2) aus zwei oder mehr modular miteinander verbindbaren Trägerteilen (2a, 2b) besteht, die jeweils insbesondere den ersten Funktionseinheiten (3, 3a, 3b) und/oder den zweiten Funktionseinheiten (4) zugeordnet sind.

6. Montagesystem (1) nach einem der Ansprüche 1 bis 5,
**dadurch gekennzeichnet, dass** der Träger (2) in ein Gehäuse (9) eingebaut oder an ein Gehäuse (9) angebaut ist, welches vorzugsweise ein integriertes Regendach (10) aufweist.

7. Montagesystem (1) nach einem der Ansprüche 1 bis 6,
**dadurch gekennzeichnet, dass** eine gesamte Sichtfläche (SF) des Montagesystems (1) oder zumindest ein überwiegender Anteil der Sichtfläche (SF) aus Teiloberflächen (TF) zusammengesetzt ist, die ausschließlich aus Oberflächen der Funktionseinheit(en) (3, 3a, 3b, 4) bestehen.

8. Montagesystem (1) nach einem der Ansprüche 1 bis 7,
**dadurch gekennzeichnet, dass** der Grundkörper (G) ein von der Grundgestalt her quaderförmiges, insbesondere dünner als das zweite Teil (31) ausgeführtes, drittes Teil (32) umfasst, welches eine dritte, größere rechteckige Seitenbegrenzungskontur (K3) aufweist als das zweite Teil (30) und im Montagezustand insbesondere einer Putzabdeckung dient, wobei die jeweilige Länge (LP) und die jeweilige Breite (BP) der dritten Kontur (K3) als ganzzahliges Produkt des Rastermaßes (RM1, RM2) dimensioniert sind.

9. Montagesystem (1) nach einem der Ansprüche 1 bis 8,
**dadurch gekennzeichnet, dass** auf dem Grundkörper (G) eine Abdeckung (15), wie eine Platte oder Folie, befestigt ist, deren jeweilige Länge (LP) und Breite (BP) als ganzzahliges Produkt des Rastermaßes (RM1, RM2) dimensioniert sind.

10. Montagesystem (1) nach Anspruch 9,
**dadurch gekennzeichnet, dass** die Abdeckung (15) aus einer Edelstahlauflage, einer eloxierten Aluminiumplatte, Kunststoff, Lack oder aus einer, insbesondere selbstklebenden, Dekorationsfolie gebildet ist.

11. Montagesystem (1) nach einem der Ansprüche 8 bis 10,
**dadurch gekennzeichnet, dass** die jeweilige, als ganzzahliges Produkt des Rastermaßes (RM1, RM2) dimensionierte Länge und/oder Breite der rechteckigen Kontur (K1, K2, K3) des Grundkörpers (G) im Bereich des dritten Teils des Grundkörpers (32) und/oder die jeweilige, als ganzzahliges Produkt des Rastermaßes (RM1, RM2) dimensionierte Länge (LP) und/oder Breite (BP) der Abdeckung (15) zur Bildung eines Spalts (12) zwischen zwei Funktionseinheiten (3, 3a, 4, 4a) um ein Toleranzmaß vermindert ist.

12. Montagesystem (1) nach Anspruch 11,
**dadurch gekennzeichnet, dass** das Toleranzmaß derart bemessen ist, dass der Spalt (12) eine Spaltweite (SW) im Bereich zwischen 0,5 mm und 1,5 mm, bevorzugt im Bereich zwischen 0,8 mm und 1,2 mm, besonders bevorzugt von 1 mm, aufweist.

## Claims

1. Modular assembly system, such as a system for door communication, comprising a support (2) and at least one first and at least one second functional unit (3, 3a, 3b, 4), wherein the first functional unit (3, 3a, 3b) is an electrical installation apparatus (3, 3a, 3b), and wherein the second functional unit (4) is a letterbox (4), wherein the functional units (3, 3a, 3b, 4) can each be fixed in a recess (AE, AB) of the support (2) in a grid (RA) which consists of columns (S) and rows (R), wherein a grid (RA) with square unit areas (QE1, QE2) is prespecified for the support (2), the respective base side of said square unit areas having a grid dimension (RM1, RM2) according to which the respective length (LE, LB) and the respective width (BE, BB) of the recess(es) (AE, AB) and the respective centre distance (MA) between the recesses (AE, AB) are dimensioned as an integer product of the grid dimension (RM1, RM2), wherein in each case main bodies (G) of the functional units (3, 3a, 3b, 4) are mounted on the support (2) by way of insertion into the recesses (AE, AB) of the support (2) and are enclosed in the recesses (AE, AB) of the said support by the respective recess (AE, AB) in a manner matched in terms of shape, **characterized in that** the first functional unit (3, 3a, 3b) and the second functional unit (4) have different standard dimensions, wherein the first functional unit (3, 3a, 3b) is an electrical installation apparatus (3, 3a, 3b) which is standardized in accordance with standard DIN 49075:1989-10, for which a standardized minimum permissible centre distance (MAₘᵢₙ) is 71 mm, and the second functional unit (4) is a letterbox (4) which is standardized in accordance with standard DIN EN 13724:2003-5, for which a standardized minimum permissible dimension (EWₘᵢₙ) is a minimum insertion slot height of 30 mm + 5 mm, wherein the grid dimension (RM1, RM2) is defined as a non-integer variable by which both a characteristic length or width dimension (EW), which is not smaller than the standardized minimum permissible dimension (EWₘᵢₙ) of the letterbox (4), and also the standardized minimum permissible centre distance (MAₘᵢₙ) of the electrical functional unit (3) can be divided without remainder, wherein the characteristic length or width dimension (EW) of the second functional unit (4) is defined **in that** it gives the standardized minimum permissible centre distance (MAₘᵢₙ) of the first functional unit (3) when multiplied by an integer, and wherein the value of the grid dimension (RM2) is defined as a rational, non-integer number which is a highest common denominator of the characteristic length or width dimension (EW) of the letterbox (4) and of the standardized minimum permissible centre distance (MAₘᵢₙ) of the electrical functional unit (3, 3a, 3b) since the grid dimension (RM2) is 35.5 mm or is subdivided into an even finer grid dimension (RM1) by means of division by 2, wherein the finer grid dimension (RM1) is 17.75 mm, wherein the first functional unit (3, 3a, 3b) of the assembly system (1) is of modular construction since its main body (G) comprises a first part (30) of which the basic shape is square and which can be fitted into recesses (AE, AB) of the support (2) in a manner matched in terms of shape and which has a first rectangular side boundary contour (K1), wherein the respective length and the respective width of the first contour (K1) are dimensioned as an integer product of the grid dimension (RM1, RM2) and wherein the main body (G) comprises a second part (31) of which the basic shape is square and which has a second, larger rectangular side boundary contour (K2) than the first part (30) and, in the assembled state, completely or partially covers webs (6a, 6b) of the support (2) between the recesses (AE, AB) and/or edges (7a, 7b) of the support (2) at the recesses (AE, AB), wherein the respective length and the respective width of the second contour (K2) are dimensioned as an integer product of the grid dimension (RM1, RM2).

2. Assembly system (1) according to Claim 1,
**characterized in that** webs (6a, 6b), which are located in the support (2) between the recesses (AE, AB) for the functional units (3, 3a, 3b, 4), have a web width (SB) which is dimensioned in accordance with the grid (RA) which is prespecified for the support (2) by the web width (SB) having a dimension which is an integer product of the grid dimension (RM1, RM2) of the square unit areas (QE1, QE2) of the support (2).

3. Assembly system (1) according to Claim 1 or 2,
**characterized in that** edges (7a, 7b), which adjoin the outside of the recesses (AE, AB) for the functional units (3, 3a, 3b, 4) in the support (2), have an edge width (RB) which is dimensioned in accordance with the grid (RA) which is prespecified for the support (2) by the edge width (RB) having a dimension which is an integer product of the grid dimension (RM1, RM2) of the square unit areas (QE1, QE2) of the support (2).

4. Assembly system (1) according to one of Claims 1 to 3,
**characterized in that** the support (2) has a support length (TL) and/or a support width (TB) which are/is dimensioned in each case in accordance with the grid (RA) which is prespecified for the support (2) by the support length (TL) and/or the support width (TB) each having a dimension which is an integer product of the grid dimension (RM1, RM2) of the square unit areas (QE1, QE2) of the support (2).

5. Assembly system (1) according to one of Claims 1 to 4,
**characterized in that** the support (2) consists of two or more support parts (2a, 2b) which can be connected to one another in a modular manner and which are each associated, in particular, with the first functional units (3, 3a, 3b) and/or with the second functional units (4) .

6. Assembly system (1) according to one of Claims 1 to 5,
**characterized in that** the support (2) is installed in a housing (9) or is installed on a housing (9) which preferably has an integrated rain cover (10).

7. Assembly system (1) according to one of Claims 1 to 6,
**characterized in that** the entire visible face (SF) of the assembly system (1) or at least a major portion of the visible face (SF) is made up of surface elements (TF) which consist exclusively of surfaces of the functional unit(s) (3, 3a, 3b, 4).

8. Assembly system (1) according to one of Claims 1 to 7,
**characterized in that** the main body (G) comprises a third part (32) of which the basic shape is square, which is designed in particular to be thinner than the second part (31), which has a third, larger rectangular side boundary contour (K3) than the second part (30) and which serves, in particular, as a plastering cover in the assembled state, wherein the respective length (LP) and the respective width (BP) of the third contour (K3) are dimensioned as an integer product of the grid dimension (RM1, RM2).

9. Assembly system (1) according to one of Claims 1 to 8,
**characterized in that** a cover (15), such as a plate or film/foil, is fitted on the main body (G), the respective length (LP) and width (BP) of the said cover being dimensioned as an integer product of the grid dimension (RM1, RM2).

10. Assembly system (1) according to Claim 9,
**characterized in that** the cover (15) is formed from a stainless steel support, an anodized aluminium plate, plastic, paint or from an, in particular self-adhesive, decorative film/foil.

11. Assembly system (1) according to one of Claims 8 to 10,
**characterized in that** the respective length and/or width of the rectangular contour (K1, K2, K3) of the main body (G), which length and/or width are/is dimensioned as an integer product of the grid dimension (RM1, RM2), are/is reduced by a tolerance amount in the region of the third part of the main body (32) and/or the respective length (LP) and/or width (BP) of the cover (15), which length and/or width are/is dimensioned as an integer product of the grid dimension (RM1, RM2), are/is reduced by a tolerance amount in order to form a gap (12) between two functional units (3, 3a, 4, 4a).

12. Assembly system (1) according to Claim 11,
**characterized in that** the tolerance amount is dimensioned in such a way that the gap (12) has a gap width (SW) in the range of between 0.5 mm and 1.5 mm, preferably in the range of between 0.8 mm and 1.2 mm, particularly preferably of 1 mm.

## Revendications

1. Système de montage modulaire, tel que système destiné à un interphone, comprenant un support (2) et au moins une première unité fonctionnelle et au moins une deuxième unité fonctionnelle (3, 3a, 3b, 4) dans lequel la première unité fonctionnelle (3, 3a, 3b) est un dispositif d'installation électrique (3, 3a, 3b), et dans lequel la deuxième unité fonctionnelle (4) est une boîte aux lettres (4), dans lequel les unités fonctionnelles (3, 3a, 3b, 4) peuvent être fixées respectivement dans une cavité (AE, AB) du support (2) dans une grille (RA) constituée de colonnes (S) et de lignes (R), dans lequel une grille (RA) dotée d'unités de surface carrées (QE1, QE2) est définie pour le support (2), dont le côté de base respectif comporte une dimension de grille (RM1, RM2), d'après laquelle la longueur respective (LE, LB) et la largeur respective (BE, BB) de la cavité (AE, AB) et l'espacement centre (MA) entre les cavités (AE, AB) sont dimensionnés comme produits entiers de la dimension de grille (RM1, RM2), dans lequel chaque corps principal (G) d'unité fonctionnelle (3, 3a, 3b, 4) est monté sur le support (2) par insertion dans la cavité (AE,AB) du support (2) et est adapté à la cavité respective (AE, AB) en étant entouré par celle-ci,
**caractérisé en ce que** la première unité fonctionnelle (3, 3a, 3b) et la deuxième unité fonctionnelle (4) sont normalisées avec des dimensions différentes, dans lequel la première unité fonctionnelle (3, 3a, 3b) est un dispositif d'installation électrique (3, 3a, 3b) normalisé selon la norme DIN 49075:1989-10, pour lequel un espacement centre normalisé minimal autorisé (MAmin) est de 71 mm et la deuxième unité fonctionnelle (4) est une boîte aux lettres (4) normalisée selon la norme DIN EN 13724:2003-5, pour laquelle une dimension normalisée minimale autorisée (EWmin) est une hauteur minimale de fente d'introduction de 30 mm + 5mm, dans lequel la dimension de grille (RM1, RM2) est définie comme une grandeur non entière, par laquelle aussi bien une mesure caractéristique (EW) de longueur ou de largeur (supérieure ou égale à la dimension normalisée minimale autorisée (EWmin) de la boite aux lettres (4)) que l'espacement centre normalisé minimal autorisé (MAmin) de l'unité fonctionnelle électrique (3) sont divisibles par division entière, dans lequel la mesure caractéristique (EW) de longueur ou de largeur de la deuxième unité fonctionnelle (4) est définie **en ce que** la multiplier par un nombre entier donne l'espacement centre normalisé minimal autorisé (MAmin) de la première unité fonctionnelle (3), et dans lequel la valeur de la dimension de grille (RM2) est définie comme un nombre rationnel non entier, lequel est un plus grand commun diviseur de la mesure caractéristique (EW) de longueur ou de largeur de la boîte aux lettres (4) et de l'espacement centre normalisé minimal autorisé (MAmin) de l'unité fonctionnelle électrique (3, 3a, 3b), la dimension de grille (RM2) étant de 35,5 mm ou étant divisée en une dimension de grille (RM1) plus petite au moyen d'une division par 2, dans lequel la dimension de grille (RM1) plus petite est de 17,75 mm, dans lequel la première unité fonctionnelle (3, 3a, 3b) du système de montage (1) est conçue de façon modulaire, son corps principal (G) comportant une première partie (30) de forme générale parallélépipédique, laquelle peut s'ajuster dans les cavités (AE, AB) du support (2) et comprend un premier contour rectangulaire de limitation latérale (K1), dans lequel la longueur respective et la largeur respective du premier contour (K1) sont dimensionnées comme produits entiers de la dimension de grille (RM1, RM2) et dans lequel le corps principal (G) comporte une deuxième partie (31) de forme générale parallélépipédique, laquelle comprend un deuxième contour rectangulaire de limitation latérale (K2), alors que la première partie (30) couvre, à l'état monté, entièrement ou partiellement les traverses (6a, 6b) du support (2) entre les cavités (AE,AB) et/ou les bords (7a, 7b) du support (2) contigus aux cavités (AE,AB), dans lequel la longueur respective et la largeur respective du deuxième contour (K2) sont dimensionnées comme produits entiers de la dimension de grille (RM1, RM2).

2. Système de montage (1) selon la revendication 1, **caractérisé en ce que** les traverses (6a, 6b) se trouvant dans le support (2) entre les cavités (AE, AB) pour les unités fonctionnelles (3, 3a, 3b, 4) comportent une largeur de traverse (SB) mesurée d'après la grille (RA) définie pour le support (2), la largeur de traverse (SB) comportant une dimension qui est un produit entier de la dimension de grille (RM1, RM2) de l'unité de surface carrée (QE1, QE2) du support (2).

3. Système de montage (1) selon la revendication 1 ou 2, **caractérisé en ce que** les bords (7a, 7b) jouxtant dans le support (2) les cavités (AE, AB) pour les unités fonctionnelles (3, 3a, 3b, 4) comportent une largeur de bord (RB) mesurée d'après la grille (RA) définie pour le support (2), la largeur de bord (RB) comportant une dimension qui est un produit entier de la dimension de grille (RM1, RM2) de l'unité de surface carrée (QE1, QE2) du support (2).

4. Système de montage (1) selon l'une des revendications 1 à 3, **caractérisé en ce que** le support (2) comporte une longueur de support (TL) et/ou une largeur de support (TB), respectivement mesurées d'après la grille (RA) définie pour le support (2), la longueur de support (TL) et/ou la largeur de support (TB) comportant des dimensions respectives qui sont des produits entiers de la dimension de grille (RM1, RM2) de l'unité de surface carrée (QE1, QE2) du support (2).

5. Système de montage (1) selon l'une des revendications 1 à 4, **caractérisé en ce que** le support (2) est constitué de deux ou plus parties de support (2a, 2b) modulaires et raccordables l'une à l'autre, qui sont ordonnées respectivement en particulier aux premières unités fonctionnelles (3, 3a, 3b) et/ou aux deuxièmes unités fonctionnelles (4).

6. Système de montage (1) selon l'une des revendications 1 à 5, **caractérisé en ce que** le support (2) est installé dans ou sur un boîtier (9), lequel comporte de préférence un capot de protection contre la pluie (10).

7. Système de montage (1) selon l'une des revendications 1 à 6, **caractérisé en ce qu'**une partie visible totale (SF) du système de montage (1) ou au moins une majeure partie de la partie visible (SF) est assemblée à partir des surfaces partielles (TF), qui sont constituées exclusivement des surfaces externes de la ou des unité(s) fonctionnelle(s) (3, 3a, 3b, 4).

8. Système de montage (1) selon l'une des revendications 1 à 7, **caractérisé en ce que** le corps principal (G) comprend une troisième partie (32) réalisée de forme générale parallélépipédique, en particulier plus fine que la deuxième partie (31), comportant un troisième contour rectangulaire de limitation latérale (K3) alors que la deuxième partie (30) renforce à l'état monté en particulier une couverture d'enduit, dans lequel la longueur (LP) et la largeur (BP) du troisième contour (K3) sont respectivement dimensionnées comme produits entiers de la dimension de grille (RM1, RM2).

9. Système de montage (1) selon l'une des revendications 1 à 8, **caractérisé en ce qu'**une couverture (15), telle qu'une plaque ou un film, est fixée sur le corps principal (G), dont la longueur (LP) et la largeur (BP) sont respectivement dimensionnées comme produits entiers de la dimension de grille (RM1, RM2).

10. Système de montage (1) selon la revendication 9, **caractérisé en ce que** la couverture (15) est réalisée à partir d'un habillage en acier inoxydable, d'une plaque d'aluminium anodisé, de plastique, de peinture ou d'un autre film décoratif, en particulier adhésif.

11. Système de montage (1) selon l'une des revendications 8 à 10, **caractérisé en ce que** la longueur et/ou la largeur respective du contour rectangulaire (K1, K2, K3) du corps principal (G), dimensionnées comme produits entiers de la dimension de grille (RM1, RM2) sont réduites dans l'intervalle de la troisième partie du corps principal (32) et/ou la longueur (LP) et/ou la largeur (BP) respective de la couverture (15), dimensionnées comme produits entiers de la dimension de grille (RM1, RM2) sont réduites autour d'une valeur de tolérance afin de former une encoche (12) entre deux unités fonctionnelles (3, 3a, 4, 4a).

12. Système de montage (1) selon la revendication 11, **caractérisé en ce que** la valeur de tolérance est mesurée de telle sorte que l'encoche (12) comporte une largeur d'encoche (SW) dans un intervalle compris entre 0,5 mm et 1,5 mm, de préférence dans un intervalle compris entre 0,8 mm et 1,2 mm, de préférence de 1 mm en particulier.
